# EUROPÄISCHE PATENTSCHRIFT

(11) **EP 0 686 729 B1**
(45) Veröffentlichungstag und Bekanntmachung des Hinweises auf die Patenterteilung: **01.09.1999**
(21) Anmeldenummer: 95108467.2
(22) Anmeldetag: 02.06.1995
(51) Int. Cl.: E01C 19/42

(54) **Einbaubohle für einen Strassendeckenfertiger**
Screed for a road finisher
Poutre lisseuse pour finisseur de chaussée

(30) Priorität: 08.06.1994 DE 4420016
(43) Veröffentlichungstag der Anmeldung: 13.12.1995
(73) Patentinhaber: Svedala Strassenfertiger GmbH, 26203 Wardenburg (DE)
(72) Erfinder: Schleiter, Burkhard, D-26133 Oldenburg (DE); Bunk, Klaus-Dieter, D-26197 Grossenkneten (DE)
(74) Vertreter: Möller, Friedrich, Dipl.-Ing.

(56) Entgegenhaltungen:
- EP-A- 0 367 893
- EP-A- 0 367 894
- EP-A- 0 369 095
- DE-A- 2 621 558
- DE-A- 4 208 883

## Beschreibung

Die Erfindung betrifft eine Einbaubohle für einen Straßendeckenfertiger gemäß dem Oberbegriff des Anspruchs 1.

Die Arbeitsbreite von Straßendeckenfertigern wird üblicherweise verbreitert durch sogenannte Verschiebebohlen, die seitlich ausfahrbar an gegenüberliegenden Enden der Hauptbohle gelagert sind. Entsprechende Verschiebebohlen sind aus der DE-A-26 21 558 bekannt. Hier sind die Verschiebebohlen direkt an der Hauptbohle gelagert. Diese Lagerung der Verschiebebohlen an der Hauptbohle hat sich als nicht ausreichend stabil zur Vermeidung eines Verkippens der Verschiebebohlen gegenüber der Hauptbohle erwiesen.

Zur stabileren Lagerung der Verschiebebohlen an der Hauptbohle ist es aus der DE-A-42 08 883 bereits bekannt, die Verschiebebohlen mit Zwischenschlitten an der Hauptbohle zu lagern. Dadurch werden die Längen der einzelnen Führungen verkürzt und eine "Eigendynamik" der Verschiebebohlen gegenüber der Hauptbohle reduziert. Diese bekannte Einbaubohle hat sich in der Praxis zwar gut bewährt; sie läßt aber kein volles Ausfahren der Verschiebebohle gegenüber der Hauptbohle zu. Im voll ausgefahrenen Zustand überlappt stets ein schmaler Endbereich der Verschiebebohle mit einem entsprechenden Endbereich der Hauptbohle. Dadurch läßt sich die Einbaubohle nicht auf die doppelte Breite der Hauptbohle verbreitern.

Aus der EP-A-0 367 893 ist eine Einbaubohle für Straßendeckenfertiger bekannt, dessen Arbeitsbreite sich zwar verdoppeln läßt; die Lagerung der Verschiebebohlen an der Hauptbohle erfolgt aber über separate (gestufte) Führungsorgane und nicht mit Zwischenschlitten. Das führt vor allem bei auf die doppelte Arbeitsbreite ausgefahrenen Verschiebebohlen zu Stabilitätseinbußen.

Der Erfindung liegt die Aufgabe zugrunde, eine Einbaubohle zu schaffen, die eine Vergrößerung der Arbeitsbreite um die volle Breite jeder Verschiebebohle ermöglicht und eine stabile Lagerung der Verschiebebohlen an der Hauptbohle gewährleistet.

Diese Aufgabe wird gelöst durch eine Einbaubohle mit den Merkmalen des Anspruchs 1.

Durch die gegenüber den äußeren Stirnplatten der Zwischenschlitten vorstehenden Führungsorgane für Innenplatten der Verschiebebohlen wird erreicht, daß bei zu den Enden der Hauptbohle gefahrenen Zwischenschlitten die den Zwischenschlitten zugeordneten Führungsorgane über die äußeren Enden der Hauptbohle hinausragen. Die Führungsorgane stellen auf diese Weise quasi "Auslegearme" für die Innenplatten der Verschiebebohlen dar, die es ermöglichen, die Verschiebebohlen vollständig aus dem Bereich der Hauptbohle herauszufahren, und zwar so weit, daß keine Überlappung zwischen zueinanderweisenden Endbereichen der Hauptbohle und der jeweiligen Verschiebebohle mehr vorhanden ist.

Die Führungsorgane stehen mindestens gegenüber den zu den Enden der Hauptbohle weisenden äußeren Stirnplatten der Zwischenschlitten vor. Dort, wo bei der bekannten Vorrichtung der DE-A-42 08 883 die Führungsorgane enden, wird durch die erfindungsgemäß tragarmähnlich gegenüber der äußeren Stirnplatte des jeweiligen Zwischenschlittens vorstehenden Führungsorgane eine Verlängerung der Führungsorgane des Zwischenschlittens herbeigeführt, mit der die Verschiebebohlen an den äußeren Endplatten der Hauptbohle vorbei ausfahrbar sind.

Nach einer Weiterbildung der Erfindung sind die Führungsorgane an gegenüberliegenden Enden mit den Zwischenschlitten verbunden. Auf diese Weise steht die volle Länge ihres Führungsorgans zum Verfahren der Verschiebebohlen zur Verfügung. Vorzugsweise erfolgt die Befestigung der Führungsorgane an den Zwischenschlitten mittelbar durch Tragorgane, die mit inneren und äußeren Stirnplatten der Zwischenschlitten fest verbunden sind. Stirnlaschen an den Enden der Tragorgane dienen dabei zur Befestigung der Enden der Führungsorgane. Durch diese Art der Befestigung ist es möglich, die Führungsorgane verwindungsfrei an die Zwischenschlitten zu befestigen und die Innenplatten der Verschiebebohlen an den äußeren Stirnplatten der Zwischenschlitten vorbeizubewegen.

Ein bevorzugtes Ausführungsbeispiel der Erfindung wird nachfolgend anhand der Zeichnung näher erläutert. In der Zeichnung zeigen:
- Fig. 1: eine Ansicht einer (linken) ausgefahrenen Hälfte der Einbaubohle von ihrer Rückseite (in bezug auf die Fertigungsrichtung),
- Fig. 2: eine Draufsicht auf die ausgefahrene Hälfte der Einbaubohle gemäß der Fig. 1,
- Fig. 3: die linke Hälfte der Einbaubohle im eingefahrenen Zustand in einer Ansicht gemäß der Fig. 1,
- Fig. 4: die Hälfte der Einbaubohle gemäß der Fig. 3 in einer Draufsicht, und
- Fig. 5: ein Schnitt V-V durch die (linke) Hälfte der Einbaubohle gemäß der Fig. 4.

Die Figuren zeigen eine in Fertigungsrichtung 10 von hinten gesehen linke Hälfte einer Einbaubohle 11 für einen im übrigen nicht dargestellten Straßendeckenfertiger. Die Einbaubohle 11 ist in Fertigungsrichtung 10 hinter dem Straßendeckenfertiger angehängt.

Die Einbaubohle 11 setzt sich zusammen aus einer mittig geteilten Hauptbohle, von der in den Figuren nur eine linke Hälfte gezeigt ist. Gegebenenfalls können auch beide Hälften der Einbaubohle 10 miteinander verbunden sein. Die (linke) Hauptbohlenhälfte 12 ist mit einer Verschiebebohle 13 versehen. Ebenso verfügt die nicht gezeigte (rechte) Hauptbohlenhälfte über eine Verschiebebohle. Die jeweilige Verschiebebohle 13 ist über einen Zwischenschlitten 14 an der Hauptbohlenhälfte 12 gelagert.

Die Hauptbohlenhälfte 12 und die Verschiebebohle 13 verfügen über eine etwa gleiche Breite. Die Verschiebebohle 13 ist gegenüber der Hauptbohlenhälfte 12 quer zur Fertigungsrichtung 10 verschiebbar, nämlich ausfahrbar in die in Fig. 1 und 2 gezeigte Position und einfahrbar in die in Fig. 3 und 4 gezeigte Position. In der ausgefahrenen Position verdoppelt die Verschiebebohle 13 die Breite der Hauptbohlenhälfte 12.

Die Hauptbohlenhälfte 12 verfügt an ihrem außenliegenden Ende 15 über eine äußere Endplatte 16. Das gegenüberliegende, zur Längsmittelachse des Straßendeckenfertigers weisende Ende der Hauptbohlenhälfte 12 weist eine innere Endplatte 17 auf. Die Endplatten 16 und 17 sind starr miteinander verbunden. Die Verschiebebohle 13 verfügt über eine Außenplatte 18 und eine Innenplatte 19. Auch die Außenplatte 18 und die Innenplatte 19 sind miteinander starr verbunden. Der Zwischenschlitten 14 weist eine zum außenliegenden Ende 15 der Hauptbohlenhälfte 12 weisende äußere Stirnplatte 20 und eine zur inneren Endplatte 17 der Hauptbohlenhälfte 12 weisende innere Stirnplatte 21 auf. Die äußere Stirnplatte 20 und die innere Stirnplatte 21 des Zwischenschlittens 14 sind unter anderem durch zwei als gegenüberliegende Profilschienen 22 ausgebildete Tragorgane miteinander verbunden. Der Zwischenschlitten 14 ist an den gegenüberliegenden Seiten seiner äußeren Stirnplatte 20 und seiner inneren Stirnplatte 21 an fest mit der Hauptbohlenhälfte 12 verbundenen Führungen 23 gelagert. Dadurch ist der Zwischenschlitten 14 quer zur Fertigungsrichtung 10 zwischen der inneren Endplatte 17 und der äußeren Endplatte 16 der Hauptbohlenhälfte 12 verfahrbar. Zu diesem Zweck ist der Abstand der äußeren Stirnplatte 20 und der inneren Stirnplatte 21 des Zwischenschlittens 14 geringer als der Abstand der äußeren Endplatte 16 und der inneren Endplatte 17 der Hauptbohlenhälfte 12.

Am Zwischenschlitten 14, nämlich zwischen der äußeren Stirnplatte 20 und der inneren Stirnplatte 21 desselben, ist ein Teleskopführungsrohr 24 befestigt. Ein ausfahrbares Ende 25 des Teleskopführungsrohres 24 ist fest verbunden mit der Außenplatte 18 der Verschiebebohle 13. Geführt wird dadurch die Verschiebebohle 13 an der Außenplatte 18 durch das Teleskopführungsrohr 24. Des weiteren ist zwischen der inneren Endplatte 17 der Hauptbohlenhälfte 12 und der Außenplatte 18 der Verschiebebohle 13 ein Druckmittelzylinder 32 angeordnet. Dieser dient zum Ein- und Ausfahren der Verschiebebohle 13 gegenüber der Bohlenhälfte 12, und zwar unter gleichzeitiger (zwangsweiser) Mitnahme des Zwischenschlittens 14. Die Innenplatte 19 der Verschiebebohle 13 ist verschiebbar an als Führungsstangen 26 und 27 ausgebildeten Führungsorganen des Zwischenschlittens 14 gelagert.

Die Führungsstangen 26 und 27 ragen erfindungsgemäß gegenüber der zur äußeren Endplatte 16 der Hauptbohlenhälfte 12 weisenden äußeren Stirnplatte 20 des Zwischenschlittens 14 vor (Fig. 1 und 2). Das Maß, um das die Führungsstangen 26 und 27 gegenüber den äußeren Stirnplatten 20 des Zwischenschlittens 14 vorstehen ist so gewählt, daß bei ausgefahrener Verschiebebohle 13 die Innenplatte 19 derselben gegenüber der äußeren Wandung der äußeren Endplatte 16 der Hauptbohlenhälfte 12 nach außen gefahren ist, so daß die gesamte Verschiebebohle 13 seitlich neben dem durch die äußere Endplatte 16 der Hauptbohlenhälfte 12 gebildeten außenliegenden Ende 15 der Hauptbohlenhälfte 12 liegt (Fig. 1 und 2). Die Länge der jeweiligen Führungsstange 26 und 27 am Zwischenschlitten 14 und die Länge der jeweiligen Führung 23 für den Zwischenschlitten 14 an der Hauptbohlenhälfte 12 entspricht zusammen der Breite der Verschiebebohle 13 bzw. geht geringfügig darüber hinaus. Auf diese Weise läßt sich durch das Verfahren des Zwischenschlittens 14 an der Hauptbohlenhälfte 12 und der Verschiebebohle 13 am Zwischenschlitten 14 die Verschiebebohle 13 über ihre gesamte Breite aus der Hauptbohlenhälfte 12 herausfahren, so daß die Breite der Einbaubohle bei voll ausgefahrenen Verschiebebohlen der doppelten Breite der Hauptbohle entspricht.

Befestigt sind die Führungsstangen 26 am Zwischenschlitten 14 mittelbar durch die Profilschienen 22. Die beim hier gezeigten Ausführungsbeispiel als L-Profil ausgebildeten Profilschienen 22 sind an ihren gegenüberliegenden Enden mit einer Stirnlasche 28 bzw. 29 versehen. Zwischen den Stirnlaschen 28 und 29 der Profilschienen 22 sind die Führungsstangen 26 und 27 befestigt, indem die Enden der Führungsstange 26 und 27 mit jeweils einer Stirnlasche 28 und 29 verbunden sind. Die Führungsstangen 26 und 27 sind über die Profilschienen 22 mit der äußeren Stirnplatte 20 und der inneren Stirnplatte 21 des Zwischenschlittens 14 verbunden. Der Abstand der äußeren Stirnplatte 20 und inneren Stirnplatte 21 des Zwischenschlittens 14 ist geringer als die Länge der Profilschienen 22 und der Führungsstangen 26 und 27. Gegenüber der zum außenliegenden Ende 15 der Hauptbohlenhälfte 12 weisenden äußeren Stirnplatte 20 ragen die Profilschienen 22 deutlich hervor. Dadurch stehen auch die Führungsstangen 26 und 27 tragarmähnlich gegenüber den äußeren Stirnplatten 20 vor. Der Abstand der äußeren Enden der Führungsstangen 26 und 27 gegenüber der äußeren Wandung der äußeren Stirnplatte 20 des Zwischenschlittens 14 beträgt etwas mehr als die Dicke der äußeren Endplatte 16 der Hauptbohlenhälfte 12 und der Innenplatte 19 der Verschiebebohle 13 (Fig. 2). Im gezeigten Ausführungsbeispiel stehen die Enden der Profilschienen 22 und der daran gehaltenen Führungsstangen 26 und 27 auch geringfügig gegenüber der zur inneren Endplatte 17 der Hauptbohlenhälfte 12 weisenden Wandung der inneren Stirnplatte 21 des Zwischenschlittens 14 vor. Alternativ können jedoch die Enden der Führungsstangen 26 und 27 und der Profilschienen 22 bündig mit der zur inneren Endplatte 17 der Hauptbohlenhälfte 12 weisenden Wandung der inneren Stirnplatte 21 des Zwischenschlittens 14 abschließen.

Auf den Führungsstangen 26 und 27 ist die Verschiebebohle 13 mit ihrer inneren Stirnplatte 21 verschiebbar gelagert. Im gezeigten Ausführungsbeispiel ist die (erste) Führungsstange 26 mit einem kreisrunden Querschnitt versehen. Dazu ist an der Innenplatte 19 der Verschiebebohle 13 eine zum Querschnitt der Führungsstange 26 korrespondierende Führungsbuchse 30 befestigt. Die (zweite) Führungsstange 27 hat im gezeigten Ausführungsbeispiel einen etwa quadratischen Querschnitt. Gegenüberliegenden (horizontalen) Führungsflächen 31 der Führungsstange 27 sind parallele (ebene) Führungsflächen 31 zugeordnet, die fest mit der Innenplatte 19 der Verschiebebohle 13 verbunden sind (Fig. 5). Des weiteren zeigt die Fig. 5, daß der Querschnitt der Verschiebebohle 13 derart auf den Querschnitt der Hauptbohlenhälfte 12 abgestimmt ist, daß die Verschiebebohle 13 mit der Außenplatte 18 und der Innenplatte 19 frei an der äußeren Endplatte 16 der Hauptbohlenhälfte 12 vorbeibewegbar ist.

Analog - jedoch spiegelverkehrt - zur vorstehend beschriebenen linken Hälfte der Einbaubohle 11 ist die nicht gezeigte (rechte) Hauptbohlenhälfte der Einbaubohle 11 ausgebildet.

## Patentansprüche

1. Einbaubohle (11) für einen Straßendeckenfertiger, mit einer am Straßendeckenfertiger angelenkten Hauptbohle, mit jeweils einer jeweils einem der zwei gegenüberliegenden Enden der Hauptbohle zugeordneten Verschiebebohle (13) und mit jeweils einem jeweils einer der zwei Verschiebebohlen (13) zugeordneten Zwischenschlitten (14) zur quer zur Fertigungsrichtung (10) verschiebbaren Lagerung der jeweiligen Verschiebebohle (13) an der Hauptbohle, wobei jeder Zwischenschlitten (14) zwei voneinander beabstandete Stirnplatten (20, 21) aufweist, die an Führungen (23) innerhalb der Hauptbohle verschiebbar gelagert sind, **dadurch gekennzeichnet**, daß die Zwischenschlitten (14) gegenüber ihren äußeren Stirnplatten (20) in Richtung zur jeweiligen Verschiebebohle (13) vorstehende Führungsorgane für Innenplatten (19) der Verschiebebohlen (13) aufweisen.

2. Einbaubohle nach Anspruch 1, dadurch gekennzeichnet, daß die Führungsorgane in zu den außenliegenden Enden (15) der Hauptbohle gefahrenen äußeren Endpositionen der Verschiebebohlen (13) über die außenliegenden Enden (15) der Hauptbohle hinausragen.

3. Einbaubohle nach Anspruch 1, dadurch gekennzeichnet, daß die Führungsorgane so weit gegenüber den äußeren Wandungen der äußeren Stirnplatten (20) der Zwischenschlitten (14) vorstehen, daß äußere Wandungen der Innenplatten (19) der Verschiebebohlen (13) über die durch die äußeren Wandungen der äußeren Endplatten (16) der Hauptbohle gebildeten außenliegenden Enden (15) der Hauptbohle hinaus ausfahrbar sind.

4. Einbaubohle nach einem der vorhergehenden Ansprüche, dadurch gekennzeichnet, daß die Führungsorgane an gegenüberliegenden Enden mit dem Zwischenschlitten (14) verbunden sind.

5. Einbaubohle nach Anspruch 4, dadurch gekennzeichnet, daß die gegenüberliegenden Enden der Führungsorgane mit an den Zwischenschlitten (14) angeordneten Tragorganen verbunden sind.

6. Einbaubohle nach Anspruch 5, dadurch gekennzeichnet, daß die Tragorgane mit den inneren Stirnplatten (21) und den äußeren Stirnplatten (20) der Zwischenschlitten (14) verbunden sind.

7. Einbaubohle nach einem der vorhergehenden Ansprüche, dadurch gekennzeichnet, daß die Tragorgane mindestens so weit wie die Führungsorgane gegenüber der äußeren Stirnplatte (20) des Zwischenschlittens (14) vorstehen.

8. Einbaubohle nach einem der vorhergehenden Ansprüche, dadurch gekennzeichnet, daß die Enden der Tragorgane Stirnlaschen (28, 29) aufweisen, mit denen die Enden der Führungsorgane verbunden sind.

9. Einbaubohle nach einem der vorhergehenden Ansprüche, dadurch gekennzeichnet, daß die Tragorgane als Profilschienen (22) ausgebildet sind.

10. Einbaubohle nach einem der vorhergehenden Ansprüche, dadurch gekennzeichnet, daß die Führungsorgane als Führungsstangen (26, 27), Führungsrohre und/oder Führungsschienen ausgebildet sind.

## Claims

1. Laying beam (11) for a road finisher, having a main beam articulated on the road finisher, having respectively assigned to one of the two opposite ends of the main beam in each case a shifting beam (13), and having respectively assigned to one of the two shifting beams (13) in each case an intermediate carriage (14) for mounting the respective shifting beam (13) on the main beam such that the said shifting beam is displaceable transversely to the finishing direction (10), each intermediate carriage (14) having two spaced-apart end plates (20, 21), which are displaceably mounted within the main beam on guides (23), characterized in that the intermediate carriages (14) have guide elements for inner plates (19) of the shifting beams (13), the said guide elements projecting from the outer end plates (20) of the said intermediate carriages in the direction of the respective shifting beam (13).

2. Laying beam according to Claim 1, characterized in that, in outer end positions of the shifting beams (13), moved to the exterior ends (15) of the main beam, the guide elements protrude beyond the exterior ends (15) of the main beam.

3. Laying beam according to Claim 1, characterized in that the guide elements project to such an extent from the outer walls of the outer end plates (20) of the intermediate carriages (14) that outer walls of the inner plates (19) of the shifting beams (13) can be moved out beyond the exterior ends (15) of the main beam, formed by the outer walls of the outer end plates (16) of the main beam.

4. Laying beam according to one of the preceding claims, characterized in that the guide elements are connected at opposite ends to the intermediate carriage (14).

5. Laying beam according to Claim 4, characterized in that the opposite ends of the guide elements are connected to supporting elements arranged on the intermediate carriages (14).

6. Laying beam according to Claim 5, characterized in that the supporting elements are connected to the inner end plates (21) and the outer end plates (20) of the intermediate carriages (14).

7. Laying beam according to one of the preceding claims, characterized in that the supporting elements project at least as far as the guide elements from the outer end plates (20) of the intermediate carriage (14).

8. Laying beam according to one of the preceding claims, characterized in that the ends of the supporting elements have end lugs (28, 29), to which the ends of the guide elements are connected.

9. Laying beam according to one of the preceding claims, characterized in that the supporting elements are designed as profiled rails (22).

10. Laying beam according to one of the preceding claims, characterized in that the guide elements are designed as guide bars (26, 27), guide tubes and/or guide rails.

## Revendications

1. Règle (11) pour finisseur de route, comportant une règle principale articulée au finisseur, une règle mobile (13) associée à chacune des deux extrémités opposées de la règle principale et un chariot intermédiaire (14) associé à chacune des règles mobiles (13) pour le montage mobile perpendiculairement à la direction de finissage (10) de la règle mobile (13) sur la règle principale, chaque chariot intermédiaire (14) présentant deux plaques frontales espacées (20, 21) qui sont montées mobiles sur des guidages (23) à l'intérieur de la règle principale, caractérisée par le fait que les chariots intermédiaires (14) présentent, pour des plaques intérieures (19) des règles mobiles (13), des organes de guidage qui font saillie par rapport aux plaques frontales extérieures (20) des chariots en direction de la règle mobile (13).

2. Règle selon la revendication 1, caractérisée par le fait que les organes de guidage, dans des positions extrêmes extérieures conduites aux extrémités extérieures (15) de la règle principale des règles mobiles (13), dépassent de ces extrémités extérieures (15).

3. Règle selon la revendication 1, caractérisée par le fait que les organes de guidage font saillie par rapport aux parois extérieures des plaques frontales extérieures (20) des chariots intermédiaires (14) d'une quantité telle que des parois extérieures des plaques intérieures (19) des règles mobiles (13) puissent être sorties au-delà des extrémités extérieures (15) de la règle principale formées par les parois extérieures des plaques d'extrémité extérieures (16) de celle-ci.

4. Règle selon l'une des revendications précédentes, caractérisée par le fait que les organes de guidage sont joints à des extrémités opposées au chariot intermédiaire (14).

5. Règle selon la revendication 4, caractérisée par le fait que les extrémités opposées des organes de guidage sont jointes à des organes de support placés sur les chariots intermédiaires (14).

6. Règle selon la revendication 5, caractérisée par le fait que les organes de support sont joints aux plaques frontales intérieures (21) et aux plaques frontales extérieures (20) des chariots intermédiaires (14).

7. Règle selon l'une des revendications précédentes, caractérisée par le fait que les organes de support font saillie par rapport à la plaque frontale extérieure (20) du chariot intermédiaire (14) au moins autant que les organes de guidage.

8. Règle selon l'une des revendications précédentes, caractérisée par le fait que les extrémités des organes de support présentent des pattes frontales (28, 29) auxquelles sont jointes les extrémités des organes de guidage.

9. Règle selon l'une des revendications précédentes, caractérisée par le fait que les organes de support sont constitués de barres profilées (22).

10. Règle selon l'une des revendications précédentes, caractérisée par le fait que les organes de guidage sont constitués de tiges de guidage (26, 27), de tubes de guidage et/ou de barres de guidage.
